# EUROPÄISCHE PATENTSCHRIFT

(11) **EP 2 354 432 B1**
(45) Veröffentlichungstag und Bekanntmachung des Hinweises auf die Patenterteilung: **04.11.2015**
(21) Anmeldenummer: 11152448.4
(22) Anmeldetag: 28.01.2011
(51) Int. Cl.: E06B 11/02, E06B 11/04, E05D 15/06

(54) **Torblatt eines Schiebetors**
Door leaf of a push door
Vantail d'une porte coulissante

(30) Priorität: 29.01.2010 DE 202010001589 U; 04.02.2010 DE 202010001883 U
(43) Veröffentlichungstag der Anmeldung: 10.08.2011
(73) Patentinhaber: Berlemann, Klaus, 48431 Rheine (DE)
(72) Erfinder: Berlemann, Klaus, 48431 Rheine (DE)
(74) Vertreter: Linnemann, Winfried

(56) Entgegenhaltungen:
- EP-A1- 0 628 698
- GB-A- 2 454 534
- NL-C2- 1 023 808

## Beschreibung

Die vorliegende Erfindung betrifft ein Torblatt eines Schiebetors, wobei ein unterer Teil des Torblatts durch einen Unterholm und ein oberer Teil des Torblatts durch einen Oberholm gebildet ist, wobei zwischen dem Unterholm und dem Oberholm eine Torblattfüllung angeordnet ist, wobei der Unterholm in modularer Bauweise aus wenigstens einem Paar von zwei in einer zur Torblattebene parallelen Ebene miteinander verbundenen Profilen besteht und wobei jeweils die Profile eines Paares miteinander durch mindestens ein durchgehendes Verbindungsprofil oder durch mehrere in Profillängsrichtung aneinander anschließende oder voneinander beabstandete Verbindungsprofilabschnitte verbunden sind.

Torblätter der vorstehend angegebenen Art sind aus ihrem verbreiteten praktischen Einsatz allgemein bekannt. Üblicherweise bestehen dabei der Unterholm und der Oberholm aus je einem einteiligen Profil, welches beispielsweise im Querschnitt gesehen C- oder U-förmig ist. Die Profile sind außerdem üblicherweise Abkantprofile aus Stahlblech oder Strangpressprofile aus Aluminium. Je nach Länge und Höhe des Torblatts und abhängig von dessen Gewicht müssen die Profile, die den Unterholm und den Oberholm bilden, geeignet dimensioniert werden, um die im Betrieb eines zugehörigen Schiebetors auftretenden statischen und dynamischen Belastungen sicher und dauerhaft aufnehmen zu können. Weil Torblätter sehr verschiedene Größen haben können, muss ein Hersteller von Schiebetoren oder Torblättern entsprechend viele unterschiedliche Profile herstellen oder einkaufen, was einen hohen fertigungstechnischen und logistischen Aufwand erfordert.

Ein Torblatt der eingangs genannten Art ist aus dem Dokument NL 1 023 808 C2 bekannt, welches alle Merkmale des Oberbegriffs von Anspruch 1 zeigt.

Für die vorliegende Erfindung stellt sich daher die Aufgabe, ein Torblatt der oben angegebenen Art zu schaffen, das hinsichtlich der aufzunehmenden Lasten bedarfsgerecht hergestellt werden kann und das dabei fertigungstechnisch einen verminderten Aufwand erfordert.

Die Lösung des das Torblatt betreffenden Teils der Aufgabe gelingt erfindungsgemäß mit einem Torblatt der eingangs genannten Art, welches dadurch gekennzeichnet ist, dass zumindest eines der Profile im Querschnitt C-förmig ist und dass in einem Zustand, in welchem zwei dieser Profile mittels eines an deren oberen Längskanten angebrachten Verbindungsprofils oder Paares von zwei parallelen Verbindungsprofilen miteinander verbunden sind, die Profile einen im Querschnitt rechteckigen, unten einen durchgehenden Schlitz und innen zwei obere und zwei untere Rollenlaufbahnen aufweisenden Holm bilden.

Mit der Erfindung wird vorteilhaft erreicht, dass ein Torblatt, hier zumindest sein die wesentliche tragende Funktion ausübender Unterholm, in einer modularen Bauweise gefertigt werden kann. Im Mindestfall besteht der Unterholm aus zwei miteinander verbundenen Profilen. Die Verbindungsebene der miteinander verbundenen Profile liegt dabei in einer zur Torblattebene parallelen Ebene, wobei auch eine Lage in der Torblattebene eingeschlossen ist. Je nach Größe des Torblatts können dabei unterschiedlich dimensionierte Profile zur Verwendung kommen. Weiterhin besteht die Möglichkeit, den Unterholm aus mehr als einem Profilpaar zu fertigen, um einen besonders stabilen Unterholm zu erhalten. Bei dem erfindungsgemäßen Torblatt können im Inneren des Holmes oder der Holme Tragrollen und/oder Antriebsrollen sowie auch eine entsprechend "schlank" gestaltete Antriebseinheit mit Motor und Getriebe angeordnet werden. Ein weiterer erfindungsgemäßer Vorteil besteht darin, dass das Herstellen und das Verbinden von zwei kleineren Profilen einfacher und kostengünstiger ist als die Herstellung eines in seiner Größe den zwei kleineren, miteinander verbundenen Profilen entsprechenden einteiligen oder einstückigen großen Profils. Die Zahl der in der Praxis für das erfindungsgemäße Torblatt benötigten unterschiedlich dimensionierten Profile kann somit niedrig gehalten werden, was die Fertigung des Torblatts vereinfacht und kostengünstiger macht. Die Verbindungsprofile, durch welche jeweils die Profile eines Paares miteinander verbunden sind, erlauben eine einfache und sichere Verbindung der Profile eines Paares miteinander, ohne dass an den Profilen aufwändige spanende Bearbeitungen oder Verschweißungen nötig werden.

Weiterhin schlägt die Erfindung vor, dass der Oberholm in modularer Bauweise aus wenigstens einem Paar von zwei in einer zur Torblattebene parallelen Ebene miteinander verbundenen Profilen besteht. Mit dieser Weiterbildung der Erfindung werden die vorstehend angegebenen Vorteile auch auf den Oberholm des Torblatts übertragen, was eine noch weitere Vereinfachung der Fertigung des Torblatts in unterschiedlichen Größen ergibt.

Gemäß der vorliegenden Erfindung besteht auch die Möglichkeit, dass den Unterholm und den Oberholm miteinander verbindende End- und/oder Zwischenstäbe in modularer Bauweise jeweils aus wenigstens einem Paar von zwei in einer zur Torblattebene parallelen Ebene miteinander verbundenen Profilen bestehen. In dieser Ausgestaltung der Erfindung werden auch die End- und/oder Zwischenstäbe in die günstige modulare Bauweise einbezogen.

Bevorzugt ist weiter vorgesehen, dass jeweils die Profile eines Paares untereinander identisch sind und spiegelsymmetrisch zueinander angeordnet sind. Hiermit wird eine besonders hohe Wirtschaftlichkeit erreicht, da nur wenige unterschiedliche Profile benötigt werden.

Bei Bedarf besteht aber auch die Möglichkeit, dass jeweils die Profile eines Paares voneinander verschieden sind, beispielsweise wenn aus funktionalen Gründen eine nicht spiegelsymmetrische Gestaltung des Unterholms oder des Oberholms oder der End- und/oder Zwischenstäbe nötig ist. Dabei bleibt aber unverändert, dass jeweils die Profile eines Paares in einer zur Torblattebene parallelen Ebene oder in der Torblattebene miteinander verbunden sind.

Wie oben erwähnt, kann ein Holm, insbesondere der am stärksten belastete Unterholm, des Torblatts aus zwei oder mehr Profilpaaren modular zusammengesetzt sein. Für diese Ausführungen sieht die Erfindung vor, dass die Profile benachbarter Paare miteinander durch eine Anordnung von wenigstens zwei parallelen, durchgehenden Verbindungsprofilen oder durch mehrere in Profillängsrichtung aneinander anschließende oder voneinander beabstandete Anordnungen von jeweils wenigstens zwei parallelen Verbindungsprofilabschnitten verbunden sind, wobei die parallelen Verbindungsprofile oder Verbindungsprofilabschnitte gegeneinander quer zur Profillängsrichtung verspannt oder verspannbar sind.

Zur Sicherstellung einer über die gesamte Länge eines Torblatts durchgehend exakten Ausrichtung von übereinander angeordneten Profilpaaren relativ zueinander wird vorgeschlagen, dass im Querschnitt gesehen zwischen den wenigstens zwei parallelen, durchgehenden Verbindungsprofilen oder den wenigstens zwei parallelen Verbindungsprofilabschnitten mindestens ein durchgehendes oder in aneinander anschließende oder voneinander beabstandete Abschnitte unterteiltes Zentrierprofil angeordnet ist.

Ein wesentlicher Beitrag zur Reduzierung der benötigten Teile und damit zur Vereinfachung der Fertigung des Torblatts wird dadurch erreicht, dass bevorzugt das Verbindungsprofil oder die Verbindungsprofilabschnitte für alle miteinander zu verbindenden Profile identisch ist/sind.

Erfindungsgemäß ist weiterhin bevorzugt vorgesehen, dass die Profile an ihren miteinander zu verbindenden, jeweils einem weiteren Profil zugewandten Seiten- oder Längskanten im Querschnitt positive oder negative hinterschnittene Randbereiche aufweisen und dass das Verbindungsprofil oder die Verbindungsprofilabschnitte dazu komplementäre, negative oder positive hinterschnittene Randbereiche aufweist/aufweisen. Mit dieser Gestaltung ist eine günstige formschlüssige Verbindung zwischen jeweils zwei Profilen oder Profilabschnitten einerseits und einem Verbindungsprofil oder Verbindungsprofilabschnitt andererseits möglich.

In einer diesbezüglichen Weiterbildung sind bevorzugt die Randbereiche im Querschnitt positiv oder negativ hakenförmig oder hammerkopfförmig. Durch Zentrierschrägen an den Randbereichen kann der Zusammenbau vereinfacht werden.

Mit der vorstehend angegebenen Gestaltung der Profile und Verbindungsprofile mit formschlüssig zusammenwirkenden, hinterschnittenen Randbereichen wird vorteilhaft die Möglichkeit geschaffen, dass jeweils zwei miteinander zu verbindende Profile und das diese verbindende Verbindungsprofil oder die diese verbindenden Verbindungsprofilabschnitte durch axiales Ineinanderschieben in Verbindungseingriff bringbar sind. Hiermit wird eine besonders einfache und zugleich sehr wirksame Verbindungstechnik für die Profile und Verbindungsprofile zur Verfügung gestellt.

In einer alternativen Weiterbildung besteht die Möglichkeit, dass jeweils zwei miteinander zu verbindende Profile und jeweils zwei diese verbindende parallele Verbindungsprofile oder Verbindungsprofilabschnitte durch quer zur Axialrichtung erfolgendes Zusammenfügen und Anbringen von jeweils die zwei parallelen Verbindungsprofile oder Verbindungsprofilabschnitte gegeneinander verspannenden Spannmitteln in Verbindungseingriff bringbar sind. Wenn eine spätere schadlose Zerlegbarkeit des Torblatts nicht gewünscht wird, kann anstelle der Spannmittel auch eine Verklebung eingesetzt werden.

Eine Weiterbildung sieht bevorzugt vor, dass die Spannmittel durch Spannschrauben oder -niete gebildet sind und dass die Verbindungsprofile oder Verbindungsprofilabschnitte mit vorgefertigten Durchbrechungen für die Spannmittel und/oder für anzubringende Füllstäbe versehen sind.

Ein besonders günstiges Verhältnis von Gewicht zu Tragfähigkeit der Profile des Torblatts kann dadurch erreicht werden, dass die Profile Strangpressprofile, bevorzugt Hohlkammer-Strangpressprofile, aus Leichtmetall, vorzugsweise Aluminium, sind.

Da die Kosten für Profile mit deren Länge bei Überschreiten eines bestimmten Längenmaßes überproportional ansteigen, wird weiterhin vorgeschlagen, dass zumindest ein Teil der Profile aus stumpf aneinanderstoßenden Profilabschnitten besteht und dass innerhalb eines Paares von miteinander verbundenen Profilen die Stoßstellen des einen Profils gegen die Stoßstellen des anderen Profils in Axialrichtung versetzt sind. Es besteht somit die Möglichkeit, innerhalb eines Unterholms oder Oberholms des Torblatts jeweils in dessen Längsrichtung gesehen mehrere Profilabschnitte hintereinander anzuordnen, um aus mehreren kürzeren Profilabschnitten einen Holm einer gewünschten, größeren Länge zu bilden. Durch den axialen Versatz der Stoßstelle in Tritt durch diese Verwendung mehrerer Profilabschnitte keine nennenswerte Schwächung des Holmes auf und das Profilmaterial kann praktisch restlos verwendet werden.

Zur Erhöhung der Belastbarkeit und Sicherheit eines in der vorstehend angegebenen Art ausgeführten Holmes kann zusätzlich vorgesehen sein, dass zwei stumpf aneinanderstoßende Profilabschnitte durch mindestens ein form- und/ oder kraftschlüssig in eine der Hohlkammern jedes Profilabschnitts eingreifendes Überbrückungselement über die stumpfe Stoßstelle hinweg miteinander verbunden oder verbindbar sind.

Zur Vermeidung eines Eindringens von möglicherweise zu Korrosion führender Feuchtigkeit in Spalträume in Bereich eines Längsstoßes zwischen miteinander verbundenen Paaren von Profilen wird vorgeschlagen, dass das Torblatt mindestens ein, vorzugsweise anrastbares oder anklemmbares oder anklebbares, Deckprofil, vorzugsweise aus Kunststoff, aufweist, mit dem ein Längsstoß zweier miteinander verbundener Paare von Profilen verdeckbar ist. Außerdem kann ein solches Deckprofil zur Verbesserung des optischen Erscheinungsbildes beitragen, beispielsweise in der Weise, dass zwei miteinander verbundene Paare von Profilen nach außen hin das Erscheinungsbild eines einteiligen Profils bieten.

Die vorliegende Erfindung sieht auch eine Ausführung vor, bei der mindestens eines der Profile im Querschnitt flach rechteckig ist, wobei im verbundenen Zustand zweier dieser Profile mittels zweier an deren oberen und unteren Längskanten angebrachter paralleler Verbindungsprofile die Profile einen im Querschnitt geschlossenen Holm oder Stab bilden. Ein solcher geschlossener Holm ist bevorzugt als Oberholm verwendbar. Auch als Unterholm ist ein derartiger Holm verwendbar, wenn die Tragrollen und/oder Antriebsrollen sowie eine Antriebseinheit des Schiebetores außerhalb des Unterholms angeordnet sind.

Zur Erzielung einer hohen Stabilität der Holme oder Stäbe sowie zur Vermeidung von scharfen Kanten an den Holmen oder Stäben des Torblatts wird vorgeschlagen, dass der Holm oder Stab im Querschnitt gesehen abgeschrägte oder abgerundete äußere und/oder innere Eckbereiche hat.

Wie von Torblättern von Schiebetoren allgemein bekannt ist, kann deren Torblattfüllung sehr unterschiedlich ausgestaltet sein. Üblich sind insbesondere entweder vertikale Stäbe oder flächige Füllungen, zum Beispiel Platten aus Blech oder Kunststoff. Für die letztgenannte Ausführung wird vorgeschlagen, dass das Verbindungsprofil oder die Verbindungsprofilabschnitte an ihrer im eingebauten Zustand zum Inneren des Torblatts weisenden Seite mindestens ein in Profillängsrichtung verlaufendes Anbringungsmittel, wie Flansch oder Nut oder Feder, für eine flächige Torblattfüllung aufweist/aufweisen. An diesem Anbringungsmittel kann dann die flächige Torblattfüllung sehr einfach befestigt werden, beispielsweise durch Schrauben oder Niete oder Schweißpunkte oder einfach durch formschlüssiges Einsetzen.

In einer konkreten, besonders bevorzugten Ausgestaltung der Erfindung ist für das Torblatt vorgesehen, dass es in einem Modulsystem aus nur drei im Querschnitt unterschiedlich dimensionierten Profilen sowie einem einheitlichen Verbindungsprofil herstellbar ist, wobei das größte Profil zur Bildung des Unterholms und/oder des Oberholms verwendbar ist, wobei das mittlere Profil zur Verstärkung des Unterholms und/oder zur Bildung des Oberholms und/oder zur Bildung der End- und/oder Zwischenstäbe verwendbar ist und wobei das kleinste Profil zur Verstärkung des Unterholms und/oder zur Bildung des Oberholms und/oder zur Bildung der End- und/oder Zwischenstäbe verwendbar ist. In dieser Ausgestaltung werden vorteilhaft lediglich drei unterschiedlich ausgeführte Profile sowie ein einheitliches Verbindungsprofil benötigt, also insgesamt nur vier verschiedene Profile. Mit dieser sehr geringen Zahl unterschiedlicher Profile können Torblätter über den gesamten in der Praxis benötigten Größenbereich mit jeweils passender statischer und dynamischer Tragfähigkeit gefertigt werden, indem jeweils die nötigen und geeigneten Profile miteinander kombiniert werden.

Im Folgenden werden Ausführungsbeispiele der Erfindung anhand einer Zeichnung erläutert. Die Figuren der Zeichnung zeigen:
- Figur 1: einen Abschnitt eines ersten Torblatts in perspektivischer Ansicht,
- Figur 2: das Torblatt aus Figur 1 in Stirnansicht,
- Figur 3: einen Abschnitt eines zweiten Torblatts in perspektivischer Ansicht,
- Figur 4: das Torblatt aus Figur 3 in Stirnansicht,
- Figur 5: einen Abschnitt eines dritten Torblatts in perspektivischer Ansicht,
- Figur 6: das Torblatt aus Figur 5 in Stirnansicht,
- Figur 7: einen Abschnitt eines vierten Torblatts in perspektivischer Ansicht,
- Figur 8: das Torblatt aus Figur 7 in Stirnansicht,
- Figur 9: einen Abschnitt eines fünften Torblatts in perspektivischer Ansicht,
- Figur 10: das Torblatt aus Figur 9 in Stirnansicht,
- Figur 11: zwei parallel übereinander angeordnete Profile eines Unterholms mit einem deren Längsstoß überdeckenden Deckprofil,
- Figur 12: die Endbereiche zweier stumpf stoßender Profilabschnitte eines Profils des Torblatts mit einem Überbrückungselement,
- Figur 13: ein Verbindungsprofil mit einem Anbringungsmittel für eine flächige Torblattfüllung, in Stirnansicht,
- Figur 14: einen Abschnitt des Verbindungsprofils in Draufsicht und
- Figur 15: einen Ausschnitt aus einem Unterholm mit zwei Verbindungsprofilen im Querschnitt.

Figur 1 zeigt einen Ausschnitt aus einem Torblatt 1 in einer perspektivischen Ansicht in einer ersten Ausführung, die insbesondere für kleinere Torblätter geeignet ist. Ein Unterholm 11 bildet den wesentlichen tragenden Teil des Torblatts 1 und besteht aus zwei in Querschnitt C-förmigen Profilen, deren offene Seiten einander zugewandt sind und die entlang ihrer parallelen oberen Kanten miteinander verbunden sind.

Ein weiteres tragendes Teil des Torblatts 1 bildet dessen Oberholm 12, der ebenfalls aus zwei in Querschnitt C-förmigen, in Vergleich zum Unterholm 11 kleineren Profilen gebildet ist, die ebenfalls mit ihren offenen Seiten einander zugewandt sind und die sowohl entlang ihrer parallelen oberen Kanten als auch entlang ihrer parallelen unteren Kanten miteinander verbunden sind.

An den beiden Stirnenden des Torblatts 1 oder bei Bedarf auch dazwischen sind End- oder Zwischenstäbe 13 vertikal angeordnet, die eine stabile Verbindung zwischen Unterholm 11 und Oberholm 12 bilden. Der in Figur 1 sichtbare Zwischenstab 13 ist identisch mit dem Oberholm 12 ausgeführt. Parallel zu den Zwischenstäben 13 verlaufen mehrere Füllstäbe 14, die keine tragende Funktion haben, sondern eine Füllung des Torblatts 1 bilden.

Figur 2 zeigt den Aufbau des Torblatts 1 und seiner Teile im Detail anhand einer Stirnansicht auf das Torblatt 1. Unten ist der Unterholm 11 sichtbar, von dem aus sich der End- oder Zwischenstab 13 nach oben erstreckt. Oben liegt der Oberholm 12, der das Torblatt 1 nach oben abschließt.

Der Unterholm 11 ist aus zwei zueinander spiegelsymmetrisch angeordneten Profilen 2.1 zusammengesetzt, die entlang ihrer oberen parallelen Kanten mittels zweier Verbindungsprofile 3 miteinander verbunden sind. Die beiden Profile 2.1 sind untereinander identisch und hier als Strangpressprofile aus beispielsweise Aluminium gefertigt. Zur Erzielung einer hohen Tragfähigkeit bei geringem Gewicht sind die Profile 2.1 doppelwandig mit Hohlkammern 25 ausgeführt. Außerdem besitzt jedes Profil 2.1 in seinem oberen Eckbereiche und seinem unteren Eckbereich jeweils einen im Querschnitt kreisrunden Kanal 25'. Diese Kanäle 25' dienen zur Verbindung von stumpf stoßenden Abschnitten der Profile 2.1, was anhand der Figur 12 weiter unten noch näher erläutert wird.

Die Profile 2.1 sind im Querschnitt C-förmig und weisen mit ihren offenen Seiten aufeinander zu. Da die Profile 2.1 nur an ihren oberen parallelen Kanten miteinander verbunden sind, verbleibt an der Unterseite des Unterholms 11 ein durchgehender Schlitz 11.1. Dieser Schlitz 11.1 dient zur Hindurchführung von Tragelementen, die Laufrollen und Antriebsrollen sowie gegebenenfalls auch eine Antriebseinheit des zugehörigen Schiebetors aufnehmen. Im Inneren des Unterholms 11 bilden die beiden Profile 2.1 zwei parallele obere und zwei parallele untere Rollenlaufbahnen 11.2. Die inneren Eckbereiche 29 der Profile 2.1 sind abgerundet oder abgeschrägt, um die Rollen und den Unterholm 11 relativ zueinander gut zu führen. Die äußeren Eckbereiche 28 der Profile 2.1 sind abgeschrägt, um scharfe Ecken zu vermeiden

Zur Verbindung der beiden den Unterholm 11 bildenden Profile 2.1 dienen zwei parallel zueinander angeordnete Verbindungsprofile 3. Jedes Verbindungsprofil 3 besitzt an seinen Längskanten zwei hakenförmige Randbereiche 30, die formschlüssig hinter entsprechend geformte Randbereiche 20 der Profile 2.1 greifen. Mittels jeweils zu zweit nebeneinander und in Längsrichtung in einem Rasterabstand angebrachter Spannmittel 4, hier Schrauben, sind die beiden Verbindungsprofile 3 gegeneinander fest, jedoch lösbar verspannt, so dass sie die beiden Profile 2.1 zu dem Unterholm 11 miteinander verbinden.

Der in Figur 2 sichtbare End- oder Zwischenstab 13 ist mittels eines weiteren Verbindungsmittels 4, wie eine Schraube, mit dem oberen der beiden Verbindungsprofile 3 des Unterholms 11 ebenfalls fest, jedoch lösbar, verbunden. In gleicher Weise wie der End- oder Zwischenstab 13 sind auch die in Figur 1 sichtbaren Füllstäbe 14 mit dem Unterholm 11 beziehungsweise dessen oberen Verbindungsprofil 3 verbunden.

Der Oberholm 12 besteht hier aus zwei parallel zueinander angeordneten weiteren Profilen 2.3, die in ihren Dimensionen deutlich kleiner als die Profile 2.1 sind. Die Profile 2.3 können auch für die End- oder Zwischenstäbe 13 verwendet werden; alternativ können die Profile für die End- oder Zwischenstäbe 13 auch etwas kleiner als die Profile 2.3 sein. Die Profile 2.3 sind untereinander identisch und auch als hohle Strangpressprofile, beispielsweise aus Aluminium, gefertigt. Auch die Profile 2.3 sind über Verbindungsprofile 3 miteinander verbunden, wobei hier jeweils ein Verbindungsprofil 3 an der Oberseite und an der Unterseite des Oberholms 12 angebracht ist. Die beiden Verbindungsprofile 3 sind gegeneinander durch das Spannmittel 4, auch hier eine Schraube, fest, jedoch lösbar, verspannt. Zum gegenseitigen formschlüssigen Eingriff besitzen auch hier die Verbindungsprofile 3, die mit den Verbindungsprofilen 3 des Unterholms 11 identisch sind, die hakenförmigen Randbereiche 30 an ihren Längskanten, welche formschlüssig hinter entsprechend geformte Randbereiche 20 der beiden Profile 2.3 greifen. Weiterhin verläuft durch jedes Profil 2.3 ein im Querschnitt runder Kanal 25', der zur stumpf stoßenden Verbindung von Profilen 2.3 dient.

Mittels zweier weiterer Spannmittel 4, hier ebenfalls Schrauben, die nur durch das untere Verbindungsprofil 3 des Oberholms 12 nach unten geführt sind, ist der Oberholm 12 mit dem End- oder Zwischenstab 13 fest, jedoch lösbar, verbunden.

Somit sind alle Teile des Torblatts 1 durch lösbare Verbindungsmittel, nämlich die Verbindungsprofile 3 und die Spannmittel 4, miteinander verbunden. Daher kann das Torblatt 1 schadlos in seine Einzelteile zerlegt werden, um bedarfsweise einzelne Teile im Schadensfall zu ersetzen. Außerdem erfordert die Fertigung des Torblatts keine aufwändigen Schweißarbeiten, was die Fertigung vereinfacht und ein unerwünschtes und Richtarbeiten erforderndes Verziehen des Torblatts 1 durch die beim Schweißen entstehende Hitze vermeidet.

Figur 3 zeigt ein Beispiel des Torblatts 1, bei dem im Vergleich zum Beispiel nach den Figuren 1 und 2 der Unterholm 11 verstärkt ausgeführt ist. Zu diesem Zweck besteht der Unterholm 11 aus zwei Paaren von miteinander verbundenen Profilen, wobei das untere Profilpaar dem Unterholm 11 gemäß Figur 1 entspricht, auf welches nun ein weiteres Profilpaar, das identisch mit dem Oberholm 12 ausgeführt ist, aufgesetzt ist. Somit wird die Tragfähigkeit des Unterholms 11 gegenüber dem Beispiel nach Figur 1 und 2 erhöht. Der End- oder Zwischenstab 13 sowie die Füllstäbe 14 entsprechen in dem Beispiel nach Figur 3 dem ersten Ausführungsbeispiel.

Figur 4 zeigt im Detail in Stirnansicht den Aufbau des Torblatts 1 gemäß Figur 3. Unten ist der Unterholm 11 dargestellt, der aus zwei Profilpaaren zusammengesetzt ist. Das untere Profilpaar besteht aus zwei Profilen 2.1, wie sie schon in Figur 2 beschriebenen wurden. Auf die Oberseite des Profilpaares aus den Profilen 2.1 ist als weiteres Profilpaar eine Anordnung aus zwei Profilen 2.3 angeordnet, die dem Oberholm 12 gemäß Figur 1 und 2 entsprechen.

Zur Verbindung der Profile 2.1 und 2.3 jedes Paares dienen auch hier wieder zwei Verbindungsprofile 3, die mit den Verbindungsprofilen 3 gemäß Figur 2 identisch sind. Zusätzlich ist hier zwischen den Profilpaaren ein Zentrierprofil 3' angeordnet. Die Verbindungsprofile 3 und auch das Zentrierprofil 3' besitzen hier die hakenförmigen Randbereiche 30, die formschlüssig hinter entsprechend gegengleich geformte Randbereiche 20 der Profile 2.1 und 2.3 fassen. Das untere Verbindungsprofil 3 ist über nebeneinander und in Längsrichtung in einem Rasterabstand angebrachte Spannmittel 4, hier Schrauben, mit dem Zentrierprofil 3' fest, jedoch lösbar, verbunden. Weiterhin ist das Zentrierprofil 3' durch ein weiteres Spannmittel 4, hier eine längere Schraube, mit dem oberen Verbindungsprofil 3 wieder fest, jedoch lösbar, verbunden. Auf diese Weise werden sowohl die Profile 2.1 und 2.3 innerhalb jedes Profilpaares als auch die beiden Profilpaare miteinander zu dem Unterholm 11 verbunden. An seiner Unterseite besitzt der Unterholm 11 wieder den in Längsrichtung verlaufenden Schlitz 11.1.

Mit der Oberseite des Unterholms 11 ist hier der End- oder Zwischenstab 13 mittels zweier durch das obere Verbindungsprofil 3 des Unterholms 11 nach oben geführter Spannmittel 4, auch hier Schrauben, verbunden. Der Oberholm 12 entspricht hier dem Oberholm 12 gemäß Figur 2 und ist in gleicher Weise wie in Figur 2 mit dem End- oder Zwischenstab 13 verbunden. Hinsichtlich der weiteren in Figur 4 erscheinenden Bezugsziffern wird auf die Beschreibung der Figur 2 verwiesen.

In Figur 5 ist ein drittes Beispiel eines Torblatts 1 dargestellt, für welches charakteristisch ist, dass der Unterholm 11 hier nochmals verstärkt ist. Zu diesem Zweck ist auch hier, wie in Figur 3, der Unterholm 11 aus zwei Profilpaaren zusammengesetzt. Im Unterschied zu dem Beispiel nach Figur 3 ist in Figur 5 das obere Profilpaar des Unterholms 11 aber stärker dimensioniert, so dass sich eine nochmals erhöhte Tragfähigkeit des Unterholms 11 ergibt. In seinen weiteren Teilen entspricht das Torblatt 1 nach Figur fünf dem Beispiel nach Figur 3.

Figur 6 zeigt den Aufbau des Torblatts 1 nach Figur 5 im Detail anhand einer Stirnansicht. Der Unterholm 11 besteht, wie erwähnt, aus zwei übereinander angeordneten Profilpaaren aus zwei Profilen 2.1 und zwei Profilen 2.2. Die Profile 2.1 des unteren Profilpaares des Unterholms 11 sind mit den Profilen 2.1 des unteren Profilpaares des Unterholms 11 gemäß Figur 4 identisch. Das obere Profilpaar des Unterholms 11 gemäß Figur 6 besteht hier aus den zwei Profilen 2.2, die als Profilpaar in miteinander verbundenen Zustand die gleiche Breite aufweisen wie das Profilpaar aus den Profilen 2.1, gegenüber diesen jedoch eine geringere Höhe haben.

Der in Figur 6 sichtbare Endstab 13 besteht wieder, ebenso wie der Oberholm 12, jeweils aus zwei Profilen 2.3.

Die den Unterholm 11 bildenden Profile 2.1 und 2.2 sind miteinander mittels der Verbindungsprofile 3 und des Zentrierprofils 3' in gleicher Weise verbunden, wie die Profile 2.1 und 2.3 des Unterholms 11 gemäß Figur 4, so dass diesbezüglich auf die vorhergehende Beschreibung verwiesen wird. Das gleiche gilt auch für die Verbindung der den Endstab 13 und den Oberholm 12 bildenden Profile 2.3 sowohl hinsichtlich der Verbindung miteinander als auch hinsichtlich der Verbindung mit dem Unterholm 11, so dass auch in dieser Hinsicht auf die vorhergehende Beschreibung verwiesen wird.

In ihrer Dimensionierung liegen die Profile 2.2 zwischen den stärkeren Profilen 2.1 und den schwächeren Profilen 2. 3, so dass der Unterholm 11 gemäß Figur 6 eine gegenüber der Ausführung gemäß den Figuren 1 - 4 nochmals erhöhte Tragfähigkeit aufweist. Auch bei dem Beispiel nach Figur 5 und 6 sind alle Teile des Torblatts 1 miteinander durch die Spannmittel 4 ausreichend fest, jedoch zerstörungsfrei lösbar, verbunden.

Figur 7 zeigt ein weiteres Beispiel eines Torblatts 1, dessen Unterholm 11 und End- oder Zwischenstab 13 dem Beispiel gemäß den Figuren 5 und 6 entsprechen. Unterschiedlich dazu ist im Beispiel nach Figur 7 der Oberholm 12 ausgebildet, nämlich mit einer größeren Profildimensionierung, um eine weitere Erhöhung der Tragfähigkeit des Torblatts 1 zu erzielen.

Figur 8 zeigt das Torblatt 1 aus Figur 7 im Detail wieder in Stirnansicht. Der Unterholm 11 und der Endstab 13 gemäß Figur 8 entsprechen dabei identisch der Ausführung gemäß Figur 6, auf deren Beschreibung verwiesen wird.

Der Oberholm 12 ist, übereinstimmend mit dem oberen Teil des Unterholms 11, im Beispiel nach Figur 8 aus zwei spiegelsymmetrisch zueinander angeordneten Profilen 2.2 gebildet. Im Oberholm 12 sind die beiden Profile 2.2 mittels zweier paralleler Verbindungsprofile 3 und eines diese gegeneinander verspannenden Spannmittel 4, auch hier wieder Schrauben, ausreichend fest, jedoch lösbar, miteinander verbunden. Die Verbindungsprofile 3 im Oberholm 12 sind dabei mit den im Unterholm 11 verwendeten Verbindungsprofilen 3 wieder identisch. Mittels zweier Reihen von weiteren Spannmittel 4, wieder Schrauben, ist der Oberholm 12 durch sein unteres Verbindungsprofil 3 hindurch mit dem oberen Ende des Endstabes 13 verbunden. Mittels weiterer, hier nicht sichtbarer Spannmittel ist der Oberholm 12 auch mit den in Figur 8 verdeckten, nicht sichtbaren Füllstäben verbunden.

Durch die Verwendung der Profile 2.2 für den Oberholm 12 erhält dieser im Vergleich zu den Ausführungen nach den Figuren 1 - 6 eine stärkere Ausführung, die eine höhere Stabilität und Belastbarkeit des gesamten Torblatts 1 ergibt.

Figur 9 zeigt eine nochmals verstärkte Ausführung eines Torblatts 1. Charakteristisch für diese Ausführung des Torblatts 1 ist, dass der Unterholm 11 aus zwei identischen, übereinander angeordneten Paaren von Profilen gebildet ist. Der Oberholm 12, der End- oder Zwischenstab 13 und die Füllstäbe 14 entsprechend der Ausführung nach den Figuren 7 und 8, auf deren Beschreibung verwiesen wird.

In Figur 10 ist das Torblatt 1 aus Figur 9 wieder in detaillierter Stirnansicht dargestellt. Der Unterholm 11 besteht hier aus zwei identischen Paaren von Profilen 2.1, die übereinander angeordnet und miteinander verbunden sind. Zur Verbindung der Profile 2.1 des Unterholms 11 dienen wieder die schon beschriebenen Verbindungsprofile 3 und das Zentrierprofil 3' sowie die diese gegeneinander verspannenden Spannmittel 4 in Form der Schrauben.

Das untere Profilpaar und das obere Profilpaar des Unterholms 11 bilden einen horizontal verlaufenden Längsstoß 26, der aufgrund der abgeschrägten äußeren Eckbereiche 28 der Profile 2.1 in je einer nach außen offenen, keilförmigen Eintiefung liegt. Bei dem Beispiel nach Figur 10 sind die äußeren Eckbereiche 28 mit längs verlaufenden Rastnuten 26' versehen, um dort bei Bedarf ein Deckprofil anbringen zu können, wie dies anhand von Figur 11 noch beschrieben wird.

Der Oberholm 12 und der End- oder Zwischenstab 13 entsprechen bei dem Beispiel nach Figur 10 der schon beschriebenen Ausführung nach Figur 8, auf deren Beschreibung verwiesen wird.

Bei den vorstehend beschriebenen Beispielen sind jeweils die zwei Profile 2.1, 2.2, 2.3 eines Paares untereinander identisch. Bei Bedarf, insbesondere aus technischen Gründen, können die Profile eines Paares auch voneinander verschieden sein, wobei aber immer deren Verbindbarkeit in einer Verbindungsebene, die parallel zur Torblattebene oder in Torblattebene verläuft, erhalten bleibt. Beispielsweise kann, bei ansonsten bestehender Übereinstimmung, das eine der zwei Profile eines Paares eine Nut zur Aufnahme einer Zahnstange aufweisen, während das andere der zwei Profile des Paares keine derartige Nut aufweist.

Die Figur 11 zeigt in einem vergrößerten Ausschnitt aus einer Stirnansicht auf einen Unterholm 11 die Anbringung des zuvor erwähnten Deckprofils 6. Unten in Figur 11 ist ein Profil 2.1 und oben ein Profil 2.2 des Unterholms 11 sichtbar, die beide abgeschrägte äußere Eckbereiche 28 aufweisen. In dem Längsstoß 26 liegen die Profile aneinander an. Links in Figur 11 ist jeweils noch ein Teil eines Verbindungsprofils 3 und eines Zentrierprofils 3' sichtbar; das jeweils spielsymmetrisch angeordnete zweite Profil 2.1 und 2.2 jedes Profilpaares des Unterholms 11 ist in Figur 11 nicht mehr sichtbar.

In den einander benachbarten äußeren Eckbereichen 28 der beiden miteinander verbundenen Profile 2.1 und 2.2 ist jeweils eine Rastnut 26' vorgesehen, in welche hier ein als Profil aus Kunststoff ausgebildetes Deckprofil 6 mittels zweier Rastzungen 60 mit in die Rastnuten 26' eingreifenden Rasthaken eingerastet ist. Auf diese Weise wird die keilförmige Eintiefung im Bereich des Längsstoßes 26 optisch verdeckt, so dass der äußere Eindruck entsteht, dass die Profile 2.1 und 2.2 miteinander einstückig sind. Außerdem schützt das Deckprofil 6 den Unterholm 11 gegen ein schädliches Eindringen und Ablagern von Schmutz und Feuchtigkeit im Bereich des Längsstoßes 26.

In den beschriebenen Beispielen des Torblatts 1 gemäß Erfindung sind die verwendeten Profile 2.1 - 2.3 Strangpressprofile aus Aluminium. Um solche Profile, die in der Fertigung relativ teuer sind, möglichst abfallfrei nutzen zu können, besteht gemäß Figur 12 die Möglichkeit, insbesondere den Unterholm 11 oder den Oberholm 12 aus stumpf stoßenden Profilabschnitten 2.1' und 2.1" zusammenzusetzen. Zu diesem Zweck dienen die in den verschiedenen, zuvor beschriebenen Profilen vorgesehenen Kanäle 25', in welche im Bereich einer stumpfen Stoßstelle 27 jeweils ein Überbrückungselement 5 einsetzbar ist. Bei dem Beispiel nach Figur 12 besteht das Überbrückungselement 5 aus zwei Gewindehülsen 51 und 52. Die erste Gewindehülse 51 ist mit einem selbstschneidenden Außengewinde vom freien Ende des einen Profilabschnitts 2.1' in dessen Kanal 25' eingeschraubt und besitzt eine Bohrung mit einem gewindelosen Innenumfang. Die zweite Gewindehülse 52 ist ebenfalls mit einem selbstschneidenden Gewinde vom freien Ende des anderen Profilabschnitts 2.1" in dessen Kanal 25' eingeschraubt und besitzt eine Bohrung mit einem Innengewinde. Zusätzlich besitzt die Gewindehülse 52 ein außen gewindeloses Zentrierende 52', welches über das freie Ende des Profilabschnitts 2.1" übersteht.

In dem miteinander verbundenen Zustand der Profilabschnitte 2.1' und 2.1" ragt das Zentrierende 52' in den Kanal 25' des ersten Profilabschnitts 2.1' hinein, wodurch die Profilabschnitte 2.1' und 2.1" zueinander exakt ausgerichtet werden. Mittels einer Schraube 53, die unter Zwischenlage einer Unterlegscheibe 54 durch die erste Gewindehülse 51 hindurch gesteckt ist und in das Innengewinde der zweiten Gewindehülse 52 eingeschraubt ist, werden die Profilabschnitte 2.1' und 2.1" mechanisch fest, aber zerstörungsfrei lösbar, miteinander verbunden. Zum Verdrehen der Schraube 53 dient ein ausreichend langes Schraubwerkzeug, welches von dem der Stoßstelle 27 abgewandten anderen freien Ende des ersten Profilabschnitts 2.1' in den Kanal 25' eingeführt ist.

Je nach zu erwartender Belastung können die miteinander zu verbindenden Profilabschnitte 2.1' und 2.1" jeweils einen oder mehrere Kanäle 25' aufweisen. Innerhalb eines Profilpaares werden stumpfe Stoßstellen 27 in den beiden Profilen zweckmäßig in Profillängsrichtung ausreichend weit gegeneinander versetzt angeordnet.

In Figur 13 ist eine spezielle Ausführung des Verbindungsprofils 3 dargestellt, welches hier ein Anbringungsmittel 35 für eine flächige Torblattfüllung 15, die anstelle von parallelen Füllstäben 14 eingesetzt werden kann, aufweist. Wie zuvor schon beschriebenen, besitzt das Verbindungsprofil 3 an seinen beiden seitlichen Randbereichen 30 hakenförmige Konturen, die zum formschlüssigen Eingriff mit den entsprechend gegengleich geformten Randbereichen der miteinander zu verbindenden Profile dienen. An der Oberseite des Verbindungsprofils 3, die den miteinander zu verbindenden beziehungsweise verbundenen Profilen abgewandt ist, ist einstückig das Anbringungsmittel 35 in Form eines rechtwinklig von der Oberfläche des Verbindungsprofils 3 nach oben aufragenden Flansches angeformt, der durch eine ebenfalls einstückige Diagonalstütze verstärkt ist. Mittels in Figur 13 durch eine gestrichelte Linie angedeuteter Verschraubungen kann die flächige Torblattfüllung 15 mit dem flanschförmigen Anbringungsmittel 35 des Verbindungsprofils 3 verbunden werden. Damit ist auch hier die Verbindung mechanisch ausreichend fest, jedoch bei Bedarf schadlos lösbar. Ein identisches Verbindungsprofil 3 ist bei Verwendung der flächigen Torblattfüllung 15 an der Unterseite des Oberholms angeordnet, so dass die flächige Torblattfüllung 15 oben und unten befestigt werden kann. Bei Bedarf kann ein entsprechend ausgebildetes Verbindungsprofil 3 mit Anbringungsmittel 35 auch an den End- oder Zwischenstäben vorgesehen sein, um die flächige Torblattfüllung 15 auch an ihren vertikalen Kanten festlegen zu können.

Figur 14 zeigt einen Ausschnitt eines Verbindungsprofils 3 in Draufsicht. Hier wird erkennbar, dass zwei Arten von Durchbrechungen in dem Verbindungsprofil 3 vorgesehen sind, die zweckmäßig vorab in einem automatischen Bearbeitungsprozess angebracht werden. Zunächst sind größere Durchbrechungen 33 vorgesehen, die in Figur 14 im rechten Endbereich des Verbindungsprofils 3 sichtbar sind und in einem Rechteck oder Quadrat angeordnet sind. Diese größeren Durchbrechungen 33 dienen zum Verbinden des Verbindungsprofils 3 mit einem End- oder Zwischenstab. Weiterhin sind in einem Rasterabstand Paare von kleineren Durchbrechungen 34 auf einer Längsmittellinie des Verbindungsprofils 3 vorgesehen, die jeweils zum Verbinden des Verbindungsprofils 3 mit einem Füllstab dienen.

Figur 15 schließlich zeigt in einem vergrößerten Ausschnitt das Zusammenwirken von zwei Verbindungsprofilen 3, die einerseits zwei Profile 2.1 eines Profilpaares miteinander verbinden und die außerdem eine Verbindung zu einem End- oder Zwischenstab 13 und einem Füllstab 14 bilden.

Links und rechts in Figur 15 ist jeweils ein kleiner Teil der Profile 2.1 mit deren Randbereichen 20 sichtbar. Die Randbereiche 20 werden jeweils von den gegengleich geformten Randbereichen 30 der beiden parallel zueinander verlaufenden Verbindungsprofile 3 formschlüssig hintergriffen. Gegeneinander sind die beiden Verbindungsprofile 3 durch die zwei im seitlichen Abstand angeordneten Spannmittel 4, auch hier Schrauben, verspannt, die von unten her zunächst durch das untere Verbindungsprofil 3 und dann das obere Verbindungsprofil 3 geführt sind, wozu diese jeweils die Durchbrechungen 33 aufweisen. Zur Verbindung des oberen Verbindungsprofils 3 mit einem Füllstab 14 dient das mittlere Spannmittel 4, ebenfalls eine Schraube, die durch eine der Durchbrechungen 34 geführt ist. Durch hier nicht sichtbare Gewindebohrungen in dem End- oder Zwischenstab 13 und in den Füllstäben 14 sind die Spannmittel 4 fest verschraubbar, um den gewünschten Zusammenhalt der miteinander zu verbindenden Teile herstellen und bei Bedarf lösen zu können.

**Bezugszeichenliste:**

| Zeichen | Bezeichnung |
|---|---|
| 1 | Torblatt |
| 11 | Unterholm |
| 11.1 | Schlitz |
| 11.2 | Rollenlaufbahnen |
| 12 | Oberholm |
| 13 | End- oder Zwischenstab |
| 14 | Füllstab |
| 15 | flächige Torblattfüllung |
| | |
| 2.1 | Profil |
| 2.1', 2.1" | Profilabschnitte |
| 2.2 | Profil |
| 2.3 | Profil |
| 20 | Randbereiche |
| 25 | Hohlkammern |
| 25' | Kanäle |
| 26 | Längsstoß |
| 26' | Rastnuten für 60 |
| 27 | stumpfe Stoßstelle |
| 28 | äußere Eckbereiche |
| 29 | innere Eckbereiche |
| | |
| 3 | Verbindungsprofil |
| 3' | Zentrierprofil |
| 30 | Randbereiche |
| 33, 34 | Durchbrechungen |
| 35 | Anbringungsmittel |
| 4 | Spannmittel |
| | |
| 5 | Überbrückungselement |
| 51 | Gewindehülse |
| 52 | Gewindehülse mit Zentrierende |
| 52' | Zentrierende |
| 53 | Schraube |
| 54 | Unterlegscheibe |
| | |
| 6 | Deckprofil |
| 60 | Rastzungen |

## Patentansprüche

1. Torblatt (1) eines Schiebetors, wobei ein unterer Teil des Torblatts (1) durch einen Unterholm (11) und ein oberer Teil des Torblatts (1) durch einen Oberholm (12) gebildet ist, wobei zwischen dem Unterholm (11) und dem Oberholm (12) eine Torblattfüllung angeordnet ist, wobei der Unterholm (11) in modularer Bauweise aus wenigstens einem Paar von zwei in einer zur Torblattebene parallelen Ebene miteinander verbundenen Profilen (2.1, 2.2, 2.3) besteht und wobei jeweils die Profile (2.1, 2.2, 2.3) eines Paares miteinander durch mindestens ein durchgehendes Verbindungsprofil (3) oder durch mehrere in Profillängsrichtung aneinander anschließende oder voneinander beabstandete Verbindungsprofilabschnitte verbunden sind,
**dadurch gekennzeichnet,**
**dass** zumindest eines der Profile (2.1, 2.2, 2.3) im Querschnitt C-förmig ist und dass in einem Zustand, in welchem zwei dieser Profile (2.1, 2.2, 2.3) mittels eines an deren oberen Längskanten angebrachten Verbindungsprofils (3) oder Paares von zwei parallelen Verbindungsprofilen (3) miteinander verbunden sind, die Profile (2.1, 2.2, 2.3, 3) einen im Querschnitt rechteckigen, unten einen durchgehenden Schlitz (11.1) und innen zwei obere und zwei untere Rollenlaufbahnen (11.2) aufweisenden Holm (11, 12) bilden.

2. Torblatt nach Anspruch 1, **dadurch gekennzeichnet, dass** der Oberholm (12) in modularer Bauweise aus wenigstens einem Paar von zwei in einer zur Torblattebene parallelen Ebene miteinander verbundenen Profilen (2.1, 2.2, 2.3) besteht.

3. Torblatt nach Anspruch 1 oder 2, **dadurch gekennzeichnet, dass** den Unterholm (11) und den Oberholm (12) miteinander verbindende End- und/oder Zwischenstäbe (13) in modularer Bauweise jeweils aus wenigstens einem Paar von zwei in einer zur Torblattebene parallelen Ebene miteinander verbundenen Profilen (2.1, 2.2, 2.3) besteht.

4. Torblatt nach einem der Ansprüche 1 bis 3, **dadurch gekennzeichnet, dass** jeweils die Profile (2.1, 2.2, 2.3) eines Paares untereinander identisch sind und spiegelsymmetrisch zueinander angeordnet sind.

5. Torblatt nach einem der Ansprüche 1 bis 4, **dadurch gekennzeichnet, dass** die Profile (2.1, 2.2, 2.3) benachbarter Paare miteinander durch eine Anordnung von wenigstens zwei parallelen, durchgehenden Verbindungsprofilen (3) oder durch mehrere in Profillängsrichtung aneinander anschließende oder voneinander beabstandete Anordnungen von jeweils wenigstens zwei parallelen Verbindungsprofilabschnitten verbunden sind, wobei die parallelen Verbindungsprofile (3) oder Verbindungsprofilabschnitte gegeneinander quer zur Profillängsrichtung verspannt oder verspannbar sind.

6. Torblatt nach Anspruch 5, **dadurch gekennzeichnet, dass** im Querschnitt gesehen zwischen den wenigstens zwei parallelen, durchgehenden Verbindungsprofilen (3) oder den wenigstens zwei parallelen Verbindungsprofilabschnitten mindestens ein durchgehendes oder in aneinander anschließende oder in voneinander beabstandete Abschnitte unterteiltes Zentrierprofil (3') angeordnet ist.

7. Torblatt nach einem der Ansprüche 1 bis 6, **dadurch gekennzeichnet, dass** das Verbindungsprofil (3) oder die Verbindungsprofilabschnitte für alle miteinander zu verbindenden Profile (2.1, 2.2, 2.3) identisch ist/sind.

8. Torblatt nach einem der Ansprüche 1 bis 6, **dadurch gekennzeichnet, dass** die Profile (2.1, 2.2, 2.3) an ihren miteinander zu verbindenden, jeweils einem weiteren Profil (2.1, 2.2, 2.3) zugewandten Seiten- oder Längskanten im Querschnitt positive oder negative hinterschnittene Randbereiche (20) aufweisen und dass das Verbindungsprofil (3) oder die Verbindungsprofilabschnitte dazu komplementäre, negative oder positive hinterschnittene Randbereiche (30) aufweist/aufweisen.

9. Torblatt nach Anspruch 8, **dadurch gekennzeichnet, dass** die Randbereiche (20) im Querschnitt positiv oder negativ hakenförmig oder hammerkopfförmig sind.

10. Torblatt nach Anspruch 8 oder 9, **dadurch gekennzeichnet, dass** jeweils zwei miteinander zu verbindende Profile (2.1, 2.2, 2.3) und das diese verbindende Verbindungsprofil (3) oder die diese verbindenden Verbindungsprofilabschnitte durch axiales Ineinanderschieben in Verbindungseingriff bringbar sind.

11. Torblatt nach Anspruch 8 oder 9, **dadurch gekennzeichnet, dass** jeweils zwei miteinander zu verbindende Profile (2.1, 2.2, 2.3) und jeweils zwei diese verbindende parallele Verbindungsprofile (3) oder Verbindungsprofilabschnitte durch quer zur Axialrichtung erfolgendes Zusammenfügen und Anbringen von jeweils die zwei parallelen Verbindungsprofile (3) oder Verbindungsprofilabschnitte gegeneinander verspannenden Spannmitteln (4) in Verbindungseingriff bringbar sind.

12. Torblatt nach Anspruch 11, **dadurch gekennzeichnet, dass** die Spannmittel (4) durch Spannschrauben oder -niete gebildet sind und dass die Verbindungsprofile (3) oder Verbindungsprofilabschnitte mit vorgefertigten Durchbrechungen (33, 34) für die Spannmittel (4) und/oder für anzubringende Füllstäbe (14) versehen sind.

13. Torblatt nach einem der Ansprüche 1 bis 12, **dadurch gekennzeichnet, dass** die Profile (2.1, 2.2, 2.3, 3) Strangpressprofile, bevorzugt Hohlkammer-Strangpressprofile, aus Leichtmetall, vorzugsweise Aluminium, sind.

14. Torblatt nach einem der Ansprüche 1 bis 13, **dadurch gekennzeichnet, dass** zumindest ein Teil der Profile (2.1, 2.2, 2.3) aus stumpf aneinanderstoßenden Profilabschnitten (2.1', 2.1") besteht und dass innerhalb eines Paares von miteinander verbundenen Profilen (2.1, 2.2, 2.3) die Stoßstellen (27) des einen Profils (2.1, 2.2, 2.3) gegen die Stoßstellen (27) des anderen Profils (2.1, 2.2, 2.3) in Axialrichtung versetzt sind.

15. Torblatt nach Anspruch 14, **dadurch gekennzeichnet, dass** zwei stumpf aneinanderstoßende Profilabschnitte (2.1', 2.1 ") durch mindestens ein form- und/ oder kraftschlüssig in eine der Hohlkammern (25, 25') jedes Profilabschnitts (2.1', 2.1") eingreifendes Überbrückungselement (5) über die stumpfe Stoßstelle (27) hinweg miteinander verbunden oder verbindbar sind.

16. Torblatt nach einem der Ansprüche 1 bis 15, **dadurch gekennzeichnet, dass** es mindestens ein, vorzugsweise anrastbares oder anklemmbares oder anklebbares, Deckprofil (6), vorzugsweise aus Kunststoff, aufweist, mit dem ein Längsstoß (26) zweier miteinander verbundener Paare von Profilen (2.1, 2.2, 2.3) verdeckbar ist.

17. Torblatt nach einem der Ansprüche 1 bis 16, **dadurch gekennzeichnet, dass** mindestens eines der Profile (2.1, 2.2, 2.3) im Querschnitt flach rechteckig ist und dass im verbundenen Zustand zweier dieser Profile (2.1, 2.2, 2.3) mittels zweier an deren oberen und unteren Längskanten angebrachter paralleler Verbindungsprofile (3) die Profile (2.1, 2.2, 2.3, 3) einen im Querschnitt geschlossenen Holm (11, 12) oder Stab (13) bilden.

18. Torblatt nach einem der Ansprüche 1 bis 17, **dadurch gekennzeichnet, dass** der Holm (11, 12) oder Stab (13) im Querschnitt gesehen abgeschrägte oder abgerundete äußere und/oder innere Eckbereiche (28, 29) hat.

19. Torblatt nach einem der Ansprüche 1 bis 18, **dadurch gekennzeichnet, dass** das Verbindungsprofil (3) oder die Verbindungsprofilabschnitte an ihrer im eingebauten Zustand zum Inneren des Torblatts weisenden Seite mindestens ein in Profillängsrichtung verlaufendes Anbringungsmittel (35), wie Flansch oder Nut oder Feder, für eine flächige Torblattfüllung (15) aufweist/aufweisen.

20. Torblatt nach einem der vorhergehenden Ansprüche, **dadurch gekennzeichnet, dass** es in einem Modulsystem aus nur drei im Querschnitt unterschiedlich dimensionierten Profilen (2.1, 2.2, 2.3) sowie einem einheitlichen Verbindungsprofil (3) herstellbar ist, wobei das größte Profil (2.1) zur Bildung des Unterholms (11) und/oder des Oberholms (12) verwendbar ist, wobei das mittlere Profil (2.2) zur Verstärkung des Unterholms (11) und/oder zur Bildung des Oberholms (12) und/oder zur Bildung der End- und/oder Zwischenstäbe (13) verwendbar ist und wobei das kleinste Profil (2.3) zur Verstärkung des Unterholms (11) und/oder zur Bildung des Oberholms (12) und/oder zur Bildung der End- und/oder Zwischenstäbe (13) verwendbar ist.

## Claims

1. A door leaf (1) of a sliding gate, wherein a lower part of the door leaf (1) is formed by lower beam (11) and an upper part of the door leaf (1) is formed by an upper beam (12), wherein a door leaf filling is arranged between the lower beam (11) and the upper beam (12), wherein, in modular construction, the lower beam (11) is composed of at least one pair of two profiles (2.1, 2.2, 2.3) connected to one another in a plane, which is parallel to the door leaf plane, and wherein the profiles (2.1, 2.2, 2.3) of a pair are in each case connected to one another by means of at least one continuous connection profile (3) or by means of a plurality of connection profile sections, which abut against one another or which are spaced apart from one another in longitudinal profile direction,
**characterised in**
**that** at least one of the profiles (2.1, 2.2, 2.3) has a C-shaped cross section and that, in a state, in which two of said profiles (2.1, 2.2, 2.3) are connected to one another by means of a connection profile (3) attached to the upper longitudinal edges thereof or by means of a pair of two parallel connection profiles (3), the profiles (2.1, 2.2, 2.3, 3) form a beam (11, 12), which has a rectangular cross section, a continuous slit (11.1) on the bottom and two upper and two lower roller running paths (11.2) on the inside.

2. The door leaf according to claim 1, **characterised in that**, in modular construction, the upper beam (12) is comprised of at least one pair of two profiles (2.1, 2.2, 2.3), which are connected to one another in a plane, which is parallel to the door leaf plane.

3. The door leaf according to claim 1 or 2, **characterised in that**, in modular construction, end and/or intermediate rods (13), which connect the lower beam (11) and the upper beam (12) to one another, is in each case composed of at least one pair of two profiles (2.1, 2.2, 2.3), which are connected to one another in a plane, which is parallel to the door leaf plane.

4. The door leaf according to any one of claims 1 to 3, **characterised in that** the profiles (2.1, 2.2, 2.3) of a pair are in each case identical and are arranged mirror-symmetrical to one another.

5. The door leaf according to any one of claims 1 to 4, **characterised in that** the profiles (2.1, 2.2, 2.3) of adjacent pairs are connected to one another by means of an arrangement of at least two parallel, continuous connection profiles (3) or by means of a plurality of arrangement, which are abutting against one another or spaced apart from one another in longitudinal profile direction, of at least two parallel connection profile sections, wherein the parallel connection profiles (3) or connection profile sections are tensioned or can be tensioned against one another at right angles to the longitudinal profile direction.

6. The door leaf according to claim 5, **characterised in that**, viewed in cross section, at least one continuous centring profile (3') or a centring profile (3'), which is divided into sections, which are abutting against one another or which are separated from one another, is arranged between the at least to parallel, continuous connection profiles (3) or the at least two parallel connection profile sections.

7. The door leaf according to any one of claims 1 to 6, **characterised in that** the connection profile (3) or the connection profile sections is/are identical for all of the profiles (2.1, 2.2, 2.3), which are to be connected to one another.

8. The door leaf according to any one of claims 1 to 6, **characterised in that**, at their lateral or longitudinal edges, which are to be connected to one another and which in each case face a further profile (2.1, 2.2, 2.3), the profiles (2.1, 2.2, 2.3) have positively or negatively undercut edge areas (20) in the cross section and that the connection profile (3) or the connection profile sections has/have edge areas (30), which are complementary thereto and which are negatively or positively undercut.

9. The door leaf according to claim 8, **characterised in that** the edge areas (20) have a positive or negative hook-shaped or hammer head-shaped cross section.

10. The door leaf according to claim 8 or 9, **characterised in that** two profiles (2.1, 2.2, 2.3), which are to be connected to one another, and the connection profile (3) connecting said profiles or the connection profile sections connecting said profiles can in each case be brought into connecting engagement by means of axial telescoping.

11. The door leaf according to claim 8 or 9, **characterised in that** two profiles (2.1, 2.2, 2.3), which are to be connected to one another, and two parallel connection profiles (3) or connection profile sections connecting said profiles can in each case be brought into connecting engagement by means of joining, which takes place at right angles to the axial direction, and by in each case attaching tensioning means (4), which brace the two parallel connection profiles (3) or connection profile sections against another.

12. The door leaf according to claim 11, **characterised in that** the tensioning means (4) are formed by means of tensioning screws or rivets and that the connection profiles (3) or connection profile sections are provided with prefabricated through holes (33, 34) for the tensioning means (4) and/or for web members (14), which are to be attached.

13. The door leaf according to any one of claims 1 to 12, **characterised in that** the profiles (2.1, 2.2, 2.3, 3) are extruded sections, preferably extruded hollow chamber sections, of light metal, preferably aluminium.

14. The door leaf according to any one of claims 1 to 13, **characterised in that** at least a part of the profiles (2.1, 2.2, 2.3) is composed of profile sections (2.1', 2.1"), which are butt jointed and that the joints (27) of the one profile (2.1, 2.2, 2.3) are offset in axial direction against the joints (27) of the other profile (2.1, 2.2, 2.3) within a pair of profiles (2.1, 2.2, 2.3), which are connected to one another.

15. The door leaf according to claim 14, **characterised in that** two butt jointed profile sections (2.1', 2.1") are connected or can be connected to one another by means of at least one bridging element (5), which engages with one of the hollow chambers (25, 25') of each profile section (2.1', 2.1") in a positive and/or non-positive manner beyond the butt joint (27).

16. The door leaf according to any one of claims 1 to 15, **characterised in that** it has at least one cover profile (6), which can preferably be latched or clamped or adhered, preferably of plastic, by means of which a longitudinal joint (26) of two pairs of profiles (2.1, 2.2, 2.3), which are connected to one another, can be covered.

17. The door leaf according to any one of claims 1 to 16, **characterised in that** at least one of the profiles (2.1, 2.2, 2.3) has a flat rectangular cross section and that, in the connected state of two of said profiles (2.1, 2.2, 2.3), the profiles (2.1, 2.2, 2.3, 3) form a beam (11, 12) or rod (13), which has a closed cross section, by means of two parallel connection profiles (3), which are attached to the upper and lower longitudinal edges of said profiles.

18. The door leaf according to any one of claims 1 to 17, **characterised in that**, viewed in cross section, the beam (11, 12) or rod (13) has bevelled or rounded outer and/or inner corner areas (28, 29).

19. The door leaf according to any one of claims 1 to 18, **characterised in that**, on their side, which faces the interior of the door leaf in the installed state thereof, the connection profile (3) or the connection profile sections has/have at least one mounting means (35), which runs in longitudinal profile direction, such as a flange or groove or spring, for a plane door leaf filling (15).

20. The door leaf according to any one of the preceding claims, **characterised in that** it can be produced in a module system of only three profiles (2.1, 2.2, 2.3), which have differently dimensioned cross sections, as well as a uniform connection profile (3), wherein the largest profile (2.1) can be used to form the lower beam (11) and/or the upper beam (12), wherein the middle profile (2.2) can be used to reinforce the lower beam (11) and/or to form the upper beam (12) and/or to form the end and/or intermediate rods (13) and wherein the smallest profile (2.3) can be used to reinforce the lower beam (11) and/or to form the upper beam (12) and/or to form the end and/or intermediate rods (13).

## Revendications

1. Vantail (1) d'une porte coulissante, dans lequel une partie inférieure du vantail (1) est formée par une barre inférieure (11) et une partie supérieure du vantail (1) est formée par une barre supérieure (12), dans lequel un remplissage de vantail est disposé entre la barre inférieure (11) et la barre supérieure (12), dans lequel la barre inférieure (11) se compose dans un mode de construction modulaire d'au moins une paire de deux profils (2.1, 2.2, 2.3) reliés ensemble dans un plan parallèle au plan de vantail et dans lequel les profils (2.1, 2.2, 2.3) d'une paire sont à chaque fois reliés ensemble par au moins un profil de connexion traversant (3) ou par plusieurs sections de profil de connexion adjacentes les unes aux autres ou écartées les unes des autres dans le sens longitudinal de profil,
**caractérisé en ce**
**qu'**au moins un des profils (2.1, 2.2, 2.3) est en forme de C en coupe transversale et que dans un état dans lequel deux de ces profils (2.1, 2.2, 2.3) sont reliés ensemble au moyen d'un profil de connexion (3) monté sur leurs arêtes longitudinales supérieures ou d'une paire de deux profils de connexion parallèles (3), les profils (2.1, 2.2, 2.3) forment une barre (11, 12) rectangulaire en coupe transversale, présentant en dessous une fente traversante (11.1) et à l'intérieur deux voies de roulement à rouleaux supérieures et deux voies de roulement à rouleaux inférieures (11.2).

2. Vantail selon la revendication 1, **caractérisé en ce que** la barre supérieure (12) se compose dans un mode de construction modulaire d'au moins une paire de deux profils (2.1, 2.2, 2.3) reliés ensemble dans un plan parallèle au plan de vantail.

3. Vantail selon la revendication 1 ou 2, **caractérisé en ce que** des baguettes d'extrémité et/ou intermédiaires (13) reliant ensemble la barre inférieure (11) et la barre supérieure (12) se composent dans un mode de construction modulaire à chaque fois d'au moins une paire de deux profils (2.1, 2.2, 2.3) reliés ensemble dans un plan parallèle au plan de vantail.

4. Vantail selon une des revendications 1 à 3, **caractérisé en ce que** les profils (2.1, 2.2, 2.3) d'une paire sont à chaque fois identiques entre eux et sont disposés à symétrie de miroir les uns par rapport aux autres.

5. Vantail selon une des revendications 1 à 4, **caractérisé en ce que** les profils (2.1, 2.2, 2.3) de paires voisines sont reliés ensemble par un agencement d'au moins deux profils de connexion traversants parallèles (3) ou par plusieurs agencements adjacents les uns aux autres ou écartés les uns des autres dans le sens longitudinal de profil d'au moins deux sections de profil de connexion parallèles à chaque fois, dans lequel les profils de connexion (3) ou sections de profil de connexion parallèles sont étayés ou peuvent être étayés les uns contre les autres de manière transversale au sens longitudinal de profil.

6. Vantail selon la revendication 5, **caractérisé en ce qu'**au moins un profil de centrage (3') traversant ou divisé en sections adjacentes les unes aux autres ou écartées les unes des autres est disposé, vu en coupe transversale, entre les au moins deux profils de connexion traversants parallèles (3) ou les au moins deux sections de profil de connexion parallèles.

7. Vantail selon une des revendications 1 à 6, **caractérisé en ce que** le profil de connexion (3) ou les sections de profil de connexion est/sont identique(s) pour tous les profils (2.1, 2.2, 2.3) à relier ensemble.

8. Vantail selon une des revendications 1 à 6, **caractérisé en ce que** les profils (2.1, 2.2, 2.3) présentent sur leurs arêtes latérales ou longitudinales à relier ensemble, tournées chacune vers un autre profil (2.1, 2.2, 2.3) des régions de bord (20) contre-dépouillées positives ou négatives en coupe transversale et que le profil de connexion (3) ou les sections de profil de connexion présente(nt) des régions de bord (30) contre-dépouillées négatives ou positives, complémentaires à celles-ci.

9. Vantail selon la revendication 8, **caractérisé en ce que** les régions de bord (20) sont en forme de crochet ou en forme de tête de marteau positivement ou négativement en coupe transversale.

10. Vantail selon la revendication 8 ou 9, **caractérisé en ce que** deux profils (2.1, 2.2, 2.3) à relier ensemble et le profil de connexion (3) les reliant ou les sections de profil de connexion les reliant peuvent chacun être amenés en engagement de connexion par coulissement axial l'un dans l'autre.

11. Vantail selon la revendication 8 ou 9, **caractérisé en ce qu'**à chaque fois deux profils (2.1, 2.2, 2.3) à relier ensemble et à chaque fois deux profils de connexion (3) ou sections de profil de connexion parallèles les reliant peuvent être amenés en engagement de connexion par assemblage et montage s'effectuant de manière transversale au sens axial de moyens de serrage (4) étayant à chaque fois les deux profils de connexion (3) ou sections de profil de connexion parallèles l'un contre l'autre.

12. Vantail selon la revendication 11, **caractérisé en ce que** les moyens de serrage (4) sont formés par des vis ou rivets de serrage et que les profils de connexion (3) ou sections de profil de connexion sont pourvu(e)s d'ajours préfabriqués (33, 34) pour les moyens de serrage (4) et/ou pour des baguettes de remplissage à monter (14).

13. Vantail selon une des revendications 1 à 12, **caractérisé en ce que** les profils (2.1, 2.2, 2.3) sont des profils filés, de préférence des profils filés à chambre creuse, en métal léger, de préférence aluminium.

14. Vantail selon une des revendications 1 à 13, **caractérisé en ce qu'**au moins une partie des profils (2.1, 2.2, 2.3) se compose de sections de profil (2.1', 2.1") se touchant de manière obtuse et qu'au sein d'une paire de profils (2.1, 2.2, 2.3) reliés ensemble, les points de choc (27) d'un profil (2.1, 2.2, 2.3) sont décalés dans le sens axial par rapport aux points de choc (27) de l'autre profil (2.1, 2.2, 2.3).

15. Vantail selon la revendication 14, **caractérisé en ce que** deux sections de profil (2.1', 2.1") se touchant de manière obtuse sont reliées ou peuvent être reliées ensemble par au moins un élément de compensation (5) s'engrenant par conjugaison de formes et/ou adhérence dans une des chambres creuses (25, 25') de chaque section de profil (2.1', 2.1") par-dessus le point de choc obtus (27).

16. Vantail selon une des revendications 1 à 15, **caractérisé en ce qu'**il présente au moins un profil de recouvrement (6), pouvant être de préférence encliqueté ou attaché ou collé, de préférence en plastique, avec lequel un joint longitudinal (26) de deux paires reliées ensemble de profils (2.1, 2.2, 2.3) peut être recouvert.

17. Vantail selon une des revendications 1 à 16, **caractérisé en ce qu'**au moins un des profils (2.1, 2.2, 2.3) est rectangulaire plat en coupe transversale et qu'à l'état relié de deux de ces profils (2.1, 2.2, 2.3) au moyen de deux profils de connexion parallèles (3), montés sur leurs arêtes longitudinales supérieures et inférieures, les profils (2.1, 2.2, 2.3) forment une barre (11, 12) ou baguette (13) fermée en coupe transversale.

18. Vantail selon une des revendications 1 à 17, **caractérisé en ce que** la barre (11, 12) ou baguette (13) a des régions de coin extérieures et/ou intérieures (28, 29) en biais ou arrondies, vues en coupe transversale.

19. Vantail selon une des revendications 1 à 18, **caractérisé en ce que** le profil de connexion (3) ou les sections de profil de connexion présente(nt) sur leur côté tourné vers l'intérieur du vantail à l'état encastré au moins un moyen de montage (35) s'étendant dans le sens longitudinal de profil, comme une bride ou une rainure ou un ressort, pour un remplissage de vantail plan (15).

20. Vantail selon une des revendications précédentes, **caractérisé en ce qu'**il peut être fabriqué dans un système modulaire à partir de seulement trois profils (2.1, 2.2, 2.3) dimensionnés différemment en coupe transversale ainsi qu'un profil de connexion unitaire (3), dans lequel le profil le plus grand (2.1) peut être utilisé pour la formation de la barre inférieure (11) et/ou de la barre supérieure (12), que le profil central (2.2) peut être utilisé pour le renforcement de la barre inférieure (11) et/ou pour la formation de la barre supérieure (12) et/ou pour la formation des baguette d'extrémité et/ou intermédiaires (13), et dans lequel le profil le plus petit (2.3) peut être utilisé pour le renforcement de la barre inférieure (11) et/ou pour la formation de la barre supérieure (12) et/ou pour la formation des baguettes d'extrémité et/ou intermédiaires (13).
